# EUROPÄISCHE PATENTSCHRIFT

(11) **EP 1 223 597 B1**
(45) Veröffentlichungstag und Bekanntmachung des Hinweises auf die Patenterteilung: **22.08.2007**
(21) Anmeldenummer: 01890007.6
(22) Anmeldetag: 10.01.2001
(51) Int. Cl.: H01H 37/48, H01H 9/00

(54) **Temperaturbegrenzer**
Temperature limiter
Limiteur de température

(43) Veröffentlichungstag der Anmeldung: 17.07.2002
(73) Patentinhaber: ELECTROVAC, FABRIKATION ELEKTROTECHNISCHER SPEZIALARTIKEL GESELLSCHAFT M.B.H., 3400 Klosterneuburg (AT)
(72) Erfinder: Morbitzer, Hans-Peter, 3452 Atzenbrugg (AT)
(74) Vertreter: Gibler, Ferdinand

(56) Entgegenhaltungen:
- EP-A- 0 225 490
- EP-A- 0 279 368
- EP-A- 0 901 310
- US-A- 5 627 507

## Beschreibung

Die Erfindung betrifft einen Schaltkopf zur Befestigung an einen langgestreckte Ausdehnungselemente mit voneinander verschiedenen Wärmeausdehnungskoeffizienten umfassenden Temperaturfühler und zur Aufnahme einer ersten Vorrichtung zur Auswertung der Relativbewegung der Ausdehnungselemente untereinander.

Kochfelder sind häufig aus einer als Aufstellfläche für Kochgefäße dienenden Glaskeramikplatte (Ceranplatte) mit darunterliegendem Beheizungsraum gebildet. Solche Kochfelder können auf verschiedene Weisen beheizt werden, beispielsweise können elektrische Heizwiderstände, Halogenleuchten, Gas od. dgl. angegeben werden. Bei jeder Beheizungsvariante kann eine Überhitzung des Ceranfeldes zu seiner Zerstörung führen, weshalb eine solche Überhitzung vermieden werden muß.

Hierfür werden üblicherweise Temperaturbegrenzer verwendet, umfassend einen Temperaturfühler und einen mit diesem verbundenen eingangs angeführten Schaltkopf. Ihr Temperaturfühler ist dazu unterhalb der Ceranplatte im Beheizungsraum angeordnet und ist somit annähernd derselben Temperatur wie die Ceranplatte ausgesetzt.

Bei Erwärmung des Temperaturfühlers wird der beweglich gegenüber dem Schaltkopf gehaltene Fühler-Bestandteil relativ zum Schaltkopf verschoben, welche Relativbewegung über eine mechanische Wirkverbindung -die im einfachsten Fall durch einen Stößl gebildet ist- auf einen Schalter übertragen wird. Wenn der Temperaturfühler eine für das Ceranfeld zu hohe Temperatur erfaßt, nimmt die erörterte Relativbewegung ein so großes Ausmaß an, daß der Schalter betätigt wird, wodurch die Heizleistung der Kochfeldbeheizung reduziert bzw. unterbrochen wird.

Ist eine elektrische Kochfeldbeheizung vorgesehen, so kann besagte Unterbrechung besonders einfach dadurch erfolgen, daß der Schalter in Serie zur Beheizung geschaltet und die Schalterbetätigung ein Öffnen des Schalter ist. Ist das Kochfeld mit Gas beheizt, so muß die Schalterbetätigung in eine Schließbewegung eines in der Gaszufuhrleitung angeordneten Ventils umgesetzt werden.

Aus der AT 404 776 und der korrespondierenden EP 0 901 310 A sind weiters kombinierte Schaltköpfe bekannt, die die beschriebene Funktion erfüllen, eine Überhitzung zu vermeiden, und gleichzeitig eine sogenannte Heißanzeige bereitstellen, durch welche der Benutzer vor der Berührung einer zu heißen Stelle des Kochfeldes gewarnt werden kann. Darüberhinaus sind Schaltköpfe für Temperaturbegrenzer bekannt, die unterschiedliche weitere Funktionen kombinieren.

Beispielsweise sind aus der US 5 6 27 507 A Temperaturregler mit einem in einem Rohr geführten Stab bekannt, dessen Temperatusausdehnungskoeffizient von jenem des Rohres verschieden ist.

Aus der EP 0 279 368 A wiederum ist ein Temperaturbegrenzer, umfassend ein Schaltkontakt-Gehäuse sowie einen aus Stab und umgebenden Rohr gebildeten mechanischen Temperatur-Aufnehmer, bekannt, wobei die Schaltkontakte entsprechend den temperaturbedingten Längenänderungen des Stabes betätigt werden. Es ist eine Spiralfeder im Inneren des Schaltkontakt-Gehäuses angeordnet, die über Kontaktbetätigungs-Glieder den Stab auf Druck belastet.

Aus der EP 0 225 490 A ist ein Temperaturbegrenzer bekannt, der einen stabförmigen Temperaturfühler aufweist, der im wesentlichen aus einem aus Metall bestehenden Außenrohr und einem in diesem berührungsfrei angeordneten Innenstab besteht.

All diesen Ausführungen ist jedoch die Tatsache gemein, daß die Schaltköpfe einstückig ausgeformt sind, sodaß keine Möglichkeit besteht, einen Schaltkopf durch eine zusätzliche Funktion zu erweitern. Für jede vorgesehene Funktionskombination müssen deswegen eigene Produktionsstraßen und Lagermöglichkeiten bereitgestellt werden.

Es ist Aufgabe der vorliegenden Erfindung, einen Schaltkopf der oben beschriebenen Art vorzustellen, der die beschriebenen Nachteile beseitigt und es erlaubt, einen modularen Temperaturregler herzustellen, der auf einfache Weise mit Zusatzfunktionen ausgestattet werden kann.

Erfindungsgemäß wird dies dadurch erreicht, daß erste Befestigungsmittel zur Befestigung zumindest eines Ankoppelschaltkopfes vorgesehen sind und daß zumindest eine erste Aussparung zur Aufnahme eines zweiten Übertragungsgliedes zur Weiterleitung der Relativbewegung der Ausdehnungselemente an den zumindest einen Ankoppelschaltkopf vorgesehen ist.

Auf diese Weise können die beschriebenen Nachteile vermieden werden und ein modularer Temperaturbegrenzer hergestellt werden, der auf einfache Weise durch zusätzliche Funktionen erweitert werden kann.

In Weiterbildung der Erfindung kann vorgesehen sein, daß die erste Aussparung durch Weglassen einer Seitenwand des Schaltkopfs gebildet ist. Man erhält so eine sehr leichte Bauweise.

Gemäß einer weiteren Ausführungsform der Erfindung kann vorgesehen sein, daß der Schaltkopf die erste Vorrichtung zur Auswertung der Relativbewegung umfasst und daß die erste Vorrichtung zur Auswertung der Relativbewegung als ein erster elektrischer Schaltkontakt ausgebildet ist. Auf diese Weise erhält man eine besonders einfache Temperaturbegrenzung, indem der Schaltkontakt beispielsweise in Serie zum Heizwiderstand des Kochfeldes geschalten wird.

Weiters kann gemäß einer weiteren Ausgestaltung der Erfindung vorgesehen sein, daß der Schaltkopf ein erstes Übertragungsglied in Gestalt eines entlang seiner Längsachse verschiebbar im Schaltkopf gelagerten Stößls umfasst, wobei das erste Übertragungsglied zur Übertragung der Relativbewegung der Ausdehnungselemente auf die erste Vorrichtung zur Auswertung dieser Relativbewegung vorgesehen ist. Dies bringt den Vorteil einer besonders stabilen und einfachen Ausführungsform mit sich.

Gemäß einer weiteren Variante der Erfindung kann vorgesehen sein, daß der Schaltkopf das zweite Übertragungsglied zur Weiterleitung der Relativbewegung der Ausdehnungselemente an den zumindest einen Ankoppelschaltkopf umfasst. In diesem Fall muß bei der Befestigung eines Ankoppelschaltkopfes kein zusätzliches Übertragungsglied vorgesehen sein, wodurch sich ein besonders einfacher Zusammenbau der beiden Schaltköpfe ergibt.

Darüberhinaus kann gemäß einer weiteren Ausführungsform der Erfindung vorgesehen sein, daß das zweite Übertragungsglied durch einen entlang seiner Längsachse verschiebbar im Schaltkopf gelagerten Stößl gebildet ist. Auch dies bringt den Vorteil einer besonders stabilen und einfachen Ausführungsform mit sich.

In Weiterbildung der Erfindung kann vorgesehen sein, daß der Schaltkopf durch einen abnehmbaren Verschlußdeckel verschlossen ist. Für den Fall, daß kein weiterer Schaltkopf an dem ersten Schaltkopf befestigt ist, kann so der erste Schaltkopf vor eindringendem Schmutz geschützt werden.

Desweiteren betrifft die Erfindung einen Ankoppelschaltkopf zur Aufnahme einer zweiten Vorrichtung zur Auswertung der Relativbewegung zweier oder mehrerer langgestreckter Ausdehnungselemente mit voneinander verschiedenen Wärmeausdehnungskoeffizienten untereinander.

Solche Schaltköpfe sind, wie bereits beschrieben, im Zusammenhang mit dem Überhitzungsschutz von Glaskeramik Kochfeldern bekannt. Auch kombinierte Temperaturbegrenzer und Heißanzeiger sind in diesem Zusammenhang bekannt.

Bei den bekannten Ausführungen ist jedoch ein Temperaturfühler am Schaltkopf befestigt, wodurch eine modulare Verbindung mehrerer Schaltköpfe nicht möglich ist.

Es ist Aufgabe der vorliegenden Erfindung, einen Schaltkopf vorzustellen, der die beschriebenen Nachteile beseitigt und es ermöglicht, Temperaturregler herzustellen, bei denen Zusatzfunktionen auf einfache Art hinzugefügt oder auch weggenommen werden können.

Erfindungsgemäß wird dies dadurch erreicht, daß zweite Befestigungsmittel zur Befestigung an einem Schaltkopf vorgesehen sind und daß zumindest eine zweite Aussparung zur Aufnahme eines zweiten Übertragungsgliedes zur Weiterleitung der Relativbewegung der Ausdehnungselemente an diesen Ankoppelschaltkopf vorgesehen ist.

Auf diese Weise kann der Scbaltkopf als Zusatzmodul zu einem Temperaturbegrenzer verwendet werden.

In Weiterbildung der Erfindung kann vorgesehen sein, daß die zweite Aussparung durch Weglassen einer Seitenwand des Ankoppelschaltkopfes gebildet ist. Man erhält so eine sehr leichte Bauweise.

Gemäß einer weiteren Ausführungsform der Erfindung kann vorgesehen sein, daß der Ankoppelschaltkopf die zweite Vorrichtung zur Auswertung der Relativbewegung umfasst und daß die zweite Vorrichtung zur Auswertung der Relativbewegung als ein zweiter elektrischer Schaltkontakt ausgebildet ist. Auf diese Weise erhält man eine besonders einfache Temperaturbegrenzung, indem der Schaltkontakt beispielsweise in Serie zum Heizwiderstand des Kochfeldes geschalten wird.

Gemäß einer weiteren Variante der Erfindung kann vorgesehen sein, daß der Ankoppelschaltkopf das zweites Übertragungsglied zur Weiterleitung der Relativbewegung der Ausdehnungselemente an diesen Ankoppelschaltkopf umfasst. In diesem Fall muß bei der Befestigung an einem Schaltkopfes in diesem kein zusätzliches Übertragungsglied vorgesehen sein.

Darüberhinaus kann gemäß einer weiteren Ausführungsform der Erfindung vorgesehen sein, daß das zweite Übertragungsglied durch einen entlang seiner Längsachse verschiebbar im Ankoppelschaltkopf gelagerten Stößl gebildet ist. Dies bringt ebenfalls den Vorteil einer besonders stabilen und einfachen Ausführungsform mit sich.

In Weiterbildung der Erfindung kann vorgesehen sein, daß der Ankoppelschaltkopf durch einen abnehmbaren Verschlußdeckel verschlossen ist. Für den Fall, daß kein weiterer Schaltkopf an dem Schaltkopf befestigt ist, kann so der Schaltkopf vor eindringendem Schmutz geschützt werden.

Wie bereits beschrieben sind Temperaturbegrenzer im Zusammenhang mit dem Überhitzungsschutz von Glaskeramik Kochfeldern bekannt. Auch kombinierte Temperaturbegrenzer und Heißanzeiger sind in diesem Zusammenhang bekannt. Bei den bekannten Ausführungen ist jedoch eine modulare Erweiterung bzw. ein Austauschen der Schaltköpfe für die Zusatzfunktionen nicht möglich.

Des weiteren betrifft die Erfindung einen Temperaturbegrenzer umfassend einen langgestreckte Ausdehnungselemente mit voneinander verschiedenen Wärmeausdehnungskoeffizienten umfassenden Temperaturfühler mit einem erfindungsgemäßen Schaltkopf, welcher in einem zweiten Endbereich des Temperaturfühlers angeordnet ist, und einem erfindungsgemäßen Ankoppelschaltkopf, welcher mit dem Schaltkopf verbunden ist.

Auf diese Weise kann der Temperaturbegrenzer durch Abnahme des Ankoppelschaltkopfes auf einfache Weise verändert werden, oder es können weitere Module auf dem Temperaturbegrenzer befestigt werden.

In Weiterbildung der Erfindung kann vorgesehen sein, daß ein Zusatzmodul vorgesehen ist, welches einen mit einer Bohrung versehenen, vorzugsweise aus Keramik gebildeten, Grundkörper umfaßt, mit welcher Bohrung das Zusatzmodul über den Temperaturfühler gesteckt ist. Dadurch können weitere Zusatzfunktionen im Bereich des Temperaturfühlers bereitgestellt werden.

Gemäß einer weiteren Ausgestaltung der Erfindung kann vorgesehen sein, daß daß das Zusatzmodul direkt mit dem Schaltkopf verbunden ist. Man erhält so eine besonders stabile Verbindung des Zusatzmoduls mit dem Temperaturbegrenzer.

In weiterer Ausführung der Erfindung kann vorgesehen sein, daß das Zusatzmodul einen am Grundkörper festgelegten Widerstand, vorzugsweise ohmschen Widerstand, mit temperaturabhängigem Widerstandswert aufweist. Auf diese Weise kann eine genaue Temperaturmessung durchgeführt werden.

Gemäß einer weiteren Variante der Erfindung kann vorgesehen sein, daß der Widerstand durch eine auf den Grundkörper, vorzugsweise mittels Siebdruck, aufgedruckte Widerstandspaste gebildet ist. Dies bietet den Vorteil einer besonders kompakten Bauform. Darüberhinaus kann der Widerstand bei dieser Variante in einem Arbeitsgang hergestellt und am Grundkörper festgelegt werden, wodurch ein gesondertes Verfahren zur Befestigung des Widerstandes entfallen kann. Weiters kann durch Auswahl des Materials und des Verlaufes der Widerstandspaste der Bereich, in welchem der Widerstandswert liegt sowie seine Temperaturabhängigkeit vorgegeben werden.

Um eine zu schnelle Erwärmung des Widerstandes beim Ankochen zu verhindern, kann gemäß einer weiteren Ausführungsform der Erfindung vorgesehen sein, daß der Widerstand durch einen Wärmeschild abgeschirmt ist.

In Weiterbildung der Erfindung kann vorgesehen sein, daß der Wärmeschild durch die Masse des Grundkörpers gebildet ist. Dadurch ergibt sich eine besonders einfache Konstruktionsweise.

In weiterer Ausführung der Erfindung kann vorgesehen sein, daß das Zusatzmodul zwei am Grundkörper festgelegte, eine Funkenstrecke zwischen sich ausbildende Elektroden aufweist. Dadurch ist es möglich, bei gasbeheizten Kochfeldern neben dem erwähnten Temperaturbegrenzer auch eine Vorrichtung zum Entzünden des Gases innerhalb des Beheizungsraumes vorzusehen.

Gemäß einer weiteren Variante der Erfindung kann vorgesehen sein, daß das Zusatzmodul einen am Grundkörper festgelegten, vorzugsweise als Spirale ausgeführten, Heizwiderstand aufweist. Ein Zündelement dieser Art weist einen besonders einfachen Aufbau auf und ist daher gegenüber anderen denkbaren Varianten wie z.B. Zündkerze funktionszuverlässiger und einfacher anzusteuern.

Die Erfindung wird unter Bezugnahme auf die beigeschlossenen Zeichnungen, in welchen besonders bevorzugte Ausführungsbeispiele dargestellt sind, näher beschrieben. Dabei zeigt:
Fig. 1 einen Schnitt entlang der in Fig.2 eingezeichneten Linie I-I durch ein Kochfeld mit einem Temperaturbegrenzer;
Fig. 2 eine Draufsicht auf das Kochfeld nach Fig.1;
Fig. 3 einen Längsschnitt durch eine erste Konstruktionsweise eines bisher bekannten Temperaturfühlers, wobei der Stab einen höheren Wärmeausdehnungskoeffizienten aufweist als das Rohr;
Fig. 4 einen Längsschnitt durch eine zweite Konstruktionsweise eines bisher bekannten Temperaturfühlers, wobei das Rohr einen höheren Wärmeausdehnungskoeffizienten aufweist als der Stab;
Fig. 5 eine Ausführungsform eines erfindungsgemäßen Temperaturbegrenzers umfassend einen erfindungsgemäßen ersten Schaltkopf 8 einen erfindungsgemäßen zweiten Schaltkopf 8' teilweise im Schnitt und mit geöffneten Schaltköpfen 8,8';
Fig. 6 eine weitere Ausführungsform eines erfindungsgemäßen zweiten Schaltkopfs 8';
Fig. 7 eine weitere Ausführungsform eines erfindungsgemäßen zweiten Schaltkopfs 8', wobei zur Messung der Relativbewegung der Ausdehnungselemente ein Dehnmeßstreifen verwendet wird;
Fig. 8 eine Skizze einer Ausführungsform eines erfindungsgemäßen Temperaturbegrenzers, wobei mehrere erfindungsgemäße Schaltköpfe 8',8" an dem ersten erfindungsgemäßen Schaltkopf 8 befestigt sind;
Fig.9 eine Skizze einer Ausführungsform des modularen Aufbaus eines erfindungsgemäßen Temperaturbegrenzers;
Fig. 10 eine Skizze einer Ausführungsform eines modularen aufgebauten erfindungsgemäßen Temperaturbegrenzers für ein Gasceran-Kochfeld;
Fig.11 die Skizze einer Ausführungsform eines erfindungsgemäßen Temperaturbegrenzers, bei der der weitere Schaltkopf 8' nicht an der dem Temperaturfühler 7 gegenüberliegenden Seite des Schaltkopfes 8 befestigt ist;
Fig. 12 eine weitere Skizze einer Ausführungsform eines erfindungsgemäßen Temperaturbegrenzers, bei der der weitere Schaltkopf 8' nicht an der dem Temperaturfühler 7 gegenüberliegenden Seite des Schaltkopfes 8 befestigt ist;
Fig. 13 eine Skizze eines erfindungsgemäßen Temperaturbegrenzers, wobei bei beiden Schaltköpfen 8,8' die Aussparungen 210,210' durch Weglassen jeweils einer Seitenwand der Schaltköpfe 8,8' gebildet sind;
Fig. 14 eine Skizze eines erfindungsgemäßen Temperaturbegrenzers, wobei beide Schaltköpfen 8,8' durch Gewinde 204,204' verbunden sind;
Fig. 15 die Skizze eines erfindungsgemäßen Schaltkopfs 8, der durch einen Verschlußdeckel 250 verschlossen ist;
Fig. 16 einen Schnitt entlang der in Fig.17 eingezeichneten Linie I-I durch ein Kochfeld mit einem erfindungsgemäßen Temperaturbegrenzer mit Sensor-Modul zur Temperaturanzeige und
Fig. 17 eine Draufsicht auf das Kochfeld nach Fig.16.

Die vorliegende Erfindung bezieht sich auf einen Schaltkopf, welcher an einem Temperaturfühler umfassend langgestreckte Ausdehnungselemente mit voneinander verschiedenen Wärmeausdehnungskoeffizienten festlegbar ist und welcher eine Vorrichtung zur Auswertung der Relativbewegung der Ausdehnungselemente untereinander aufnehmen kann.

Zum besseren Verständnis der Erfindung wird zunächst der prinzipielle Aufbau und ein bevorzugter Anwendungsbereich von solche Schaltköpfe aufweisenden Temperaturbegrenzern dargestellt.

Die Fig. 1 und 2 zeigen einen möglichen Anwendungsbereich für einen Temperaturfühler 7 in Verbindung mit einem erfindungsgemäßen Schaltkopf 8, ohne daß die Erfindung aber auf diesen Anwendungsbereich beschränkt ist.

Der in Fig.1 mit 1 bezeichnete Strahlungsheizkörper besteht aus einem Topf 2, in dem sich eine spiralig gelegte Heizwendel 3 befindet, die in eine Einbettmasse 4 eingebettet ist. Der Strahlungsheizkörper 1 ist unterhalb der Platte 5 aus Metall, Glaskeramik od. dgl. angeordnet, die die Kochfläche 6 bildet. Zwischen der Kochfläche 6 und der Heizwendel 3 ist der Temperaturfühler 7 angeordnet, der mit dem Schaltkopf 8 in Verbindung steht, wobei der Temperaturfühler 7 in einfacher Weise durch Bohrungen des Strahlungsheizkörpers 1 hindurchgeführt ist.

Der Temperaturfühler 7 ist somit der Temperatur ausgesetzt, die unterhalb der Kochfläche 6 in dem Strahlungsraum zwischen der Kochfläche 6 und der Heizwendel 3 herrscht und kann damit diese Temperatur erfassen.

In Fig.3 und 4 sind für den Aufbau des Temperaturfühlers 7 zwei langgestreckte Ausdehnungselemente 9,10 vorgesehen, welche voneinander verschieden große Wärmeausdehnungskoeffizienten aufweisen. Diese Ausdehnungselemente 9,10 können natürlich auch balkenförmig und nebeneinander liegend ausgeführt sein, vorzugsweise wird allerdings das erste dieser Ausdehnungselemente 10 als Rohr, insbesondere mit kreisringförmigem Querschnitt, und das zweite Ausdehnungselement 9 als Stab, vorzugsweise mit kreisförmigem Querschnitt ausgeführt. Der Stab 9 ist dabei im Inneren des Rohres 10 liegend angeordnet.

In Fig. 3 und 4 sind das Rohr 10 und der Stab 9 im ersten Endbereich 100 unbeweglich zueinander gehalten, während sie im zweiten Endbereich 110, d.h. im Bereich des Schaltkopfes 8, relativ zueinander beweglich gehalten sind.

Bei der in Fig.3 dargestellten Ausführungsform ist der Ausdehnungskoeffizient des Stabes 9 größer als jener des Rohres 10, was beispielsweise dadurch realisierbar ist, daß der Stab 9 aus einem Metall und das Rohr 10 aus einer Keramik, wie insbesondere Cordierit, gefertigt ist.

Die unbewegliche Halterung des Stabes 9 gegenüber dem Rohr 10 im ersten Endbereich 100 ist durch einen am Stab 9 fixierten Anschlag 19' realisiert, mit welchem sich das erste Stabende am ersten Rohrende abstützen kann. Dieser Anschlag 19' kann beispielsweise durch ein mit dem Stab 9 unlösbar verbundenes, z.B. verschweißtes oder verklebtes Bauteil gebildet sein. Der Anschlag 19' kann auch durch eine Schraubenmutter 19, die auf das mit einem Gewinde versehene erste Ende des Stabes 9 aufgeschraubt ist, und durch eine Beilagscheibe 17, die zwischen dieser Mutter 19 und dem ersten Rohrende liegt, gebildet sein.

Im zweiten Endbereich 110 ist eine Feder 11, beispielsweise eine Schraubendruckfeder, angeordnet, welche das zweite Ende des Stabes 9 in Richtung weg vom zweiten Ende des Rohres 10 vorspannt.

Durch diese Vorspannung wird der Anschlag 19' stets gegen das erste Rohrende gedrückt und damit Stab 9 und Rohr 10 im ersten Endbereich 100 unbeweglich zueinander gehalten.

Wird der Temperaturfühler 7 erhitzt, dehnt sich der Stab 9 stärker aus als das Rohr 10. Das zweite Stabende kann sich damit -wie in Fig.3 mit dem mit T+ beschrifteten Pfeil angedeutet- vom zweiten Rohrende weg bewegen.

Die sich dabei ergebende Relativbewegung zwischen dem zweiten Stab- und dem zweiten Rohrende (in den Zeichnungen als Längenänderung des Stabes 9 <L eingezeichnet, die Längenänderung des Rohres 10 ist aufgrund dessen Ausbildung aus Keramik praktisch vernachlässigbar) kann als direkt proportionales Maß für die Temperatur des Fühlers 7 und damit für die Temperatur der Fühler-Umgebung ausgewertet werden. Diese Auswertung kann grundsätzlich in beliebiger Form erfolgen, die gängigste und in den Zeichnungen dargestellte Variante liegt darin, das zweite Rohrende über ein Übertragungsglied 20 auf einen der Übersicht halber lediglich schematisch dargestellten Schaltkontakt 22' einwirken zu lassen. Die Auswertung kann aber auch durch andere, z.B. induktive Auswertungsvorrichtungen erfolgen, wie in den Fig. 5,6 und 7 für den zweiten Schaltkopf 8' beschrieben.

Der Schaltkontakt 22' kann in Serie zu einem Heizwiderstand geschaltet sein, mittels welchem die Umgebung des Temperaturfühlers 7, wie insbesondere das in Fig.1,2 dargestellte Kochfeld, beheizt wird. Auf diese Weise ist eine Begrenzung bzw. eine Regelung der dort erzeugten Temperatur möglich.

Schaltkontakt 22' und Übertragungsglied 20 sind dabei im Schaltkopf 8 gelagert, an welchem auch das zweite Ende des Rohres 10 befestigt ist. Damit ist sichergestellt, daß zweites Rohrende und Schaltkontakt 22' unbeweglich zueinander gehalten sind und die erörterte Betätigung des Schaltkontaktes 22' durch das zweite, im Schaltkopf 8 beweglich gelagerte Stabende möglich ist. Das Übertragungsglied 20 ist hier durch einen Stößl gebildet, genauso gut können aber Federn oder Stäbe mit unterschiedlichen Ausformungen als Übertragungsglieder verwendet werden.

Die Relativbewegung zwischen zweitem Rohr- und zweitem Stabende kann in beliebig anderer Weise gemessen werden, beispielsweise durch Erfassung der Stabausdehnung mittels Dehnungsmeßstreifen, durch induktive Aufnehmer (z.B. am zweiten Stabende befestigte Tauchanker-Aufnehmer) oder durch optische Aufnehmer (Lichtschranken). Die dafür notwendigen Baugruppen sind im Schaltkopf 8 untergebracht.

Weiters kann dieses Meßergebnis zu anderen Zwecken, beispielsweise zur Anzeige der Temperatur oder zur Signalisierung, daß die Temperatur einen bestimmten Wert überschritten hat, verwendet werden.

Die Ausführungsform der Fig.4 basiert auf demselben Funktions-Grundprinzip, es weist hier allerdings das Rohr 10 einen höheren Wärmeausdehnungskoeffizienten auf, als der Stab 9. Im ersten Endbereich 100 ist das Rohr 10 mit einem beispielsweise aus Metall gebildeten und mit dem Rohr 10 verschweißten Pfropfen 17' verschlossen, an welchem die Stirnseite des Stabes 9 anliegt. Das zweite Ende des Rohres 10 ist wieder am Schaltkopf 8 festgelegt, das zweite Ende des Stabes 9 ist beweglich im Schaltkopf 8 gelagert und wird von einer Feder 11 in das Rohr 10 hinein gedrückt.

Bei einer Temperaturerhöhung dehnt sich hier das Rohr 10, womit das zweite Ende des Stabes 9 in Richtung Rohr 10 bewegt wird (vgl. Pfeil T+). Auch diese Relativbewegung kann in beliebiger Weise ausgewertet, beispielsweise zur Betätigung eines Schaltkontaktes 22' ausgenützt werden.

Der vorliegenden Erfindung liegt der Gedanke zugrunde, einen Temperaturbegrenzer umfassend -dem vorstehend Beschriebenen entsprechend- einen Temperaturfühler 7 und einen damit verbundenen Schaltkopf 8 modular aufzubauen, d.h. an den Schaltkopf 8 einen weiteren Schaltkopf 8' anzukoppeln, der eine weitere Vorrichtung 80' zur Auswertung der Relativbewegung der Ausdehnungselemente 9,10 aufweist.

In Fig.5 ist ein erfindungsgemäßer Schaltkopf 8 samt Temperaturfühler 7 und befestigten zweiten Schaltkopf 8' dargestellt. Der Schaltkopf 8 weist an seiner dem Temperaturfühler 7 gegenüberliegenden Seite Befestigungsmittel 200 auf, die in Fig.5 durch Gewindebohrungen 201 realisiert sind. Der zweite Schaltkopf 8' ist über Schrauben 203, die über im Gehäuse des zweiten Schaltkopfes 8' eingelassene Bohrungen 201' in die Gewindebohrungen 201 eingreifen, am ersten Schaltkopf 8 befestigt. Weiters sind Bohrungen 210 und 210' vorgesehen, durch die ein zweites Übertragungsglied 20' geführt ist, welches die Relativbewegung des Stabes 9 zu der im zweiten Schaltkopf 8' befindlichen Auswertungsvorrichtung 80' überträgt.

Der Temperaturfühler 7 weist wieder einen in einem Rohr 10 geführten Stab 9 auf, welche beiden Komponenten voneinander verschiedene Wärmeausdehnungskoeffizienten haben. Stab 9 und Rohr 10 sind in einer der oben beschriebenen Weisen im ersten Endbereich 100 unbeweglich zueinander und im zweiten Endbereich 110 beweglich zueinander im Schaltkopf 8 gehalten.

Die Auswertungsvorrichtung 80 ist in Fig.5 durch einen Schaltkontakt 22' realisiert. Dieser Schaltkontakt 22' umfaßt einen im Schaltkopf 8 festgelegten Kontakt 22, der über einen Kontaktträger 24 mit einer Anschlußfahne 23 verbunden ist. Dieser feste Kontakt 22 wirkt mit einem beweglichen Kontakt 25 zusammen, der an einer Kontaktfeder 26 gehalten ist, welche ihrerseits an einem Kontaktträger 27 gehalten und elektrisch mit einer weiteren Anschlußfahne 28 verbunden ist. Die Kontaktfeder 26 weist einen ausgestanzten Lappen 29 auf, der an einem mit dem Kontaktträger 27 und der Kontaktfeder 26 verbundenen Abstützung 30 abgestützt ist.

Das Übertragungsglied 20 liegt an der Kontaktfeder 26, etwa in deren Mittelbereich, wo sie eine Querrippe 31 aufweist, an. Temperaturbedingte Verschiebungen des Übertragungsgliedes 20 haben damit ein Öffnen bzw. Schließen des Kontaktsystems zur Folge.

Mit der vorliegenden Erfindung ist es möglich, einen bisher beschriebenen Temperaturbegrenzer um einen am Schaltkopf 8 angebrachten zusätzlichen Schaltkopf 8' zu erweitern, der eine Meßvorrichtung 80' beinhaltet, die die Relativbewegung des schaltkopfseitigen Endes des Stabes 9 gegenüber dem Schaltkopf 8 auswertet.

Bei einer bevorzugten Ausführungsform der Erfindung ist auch die im zweiten Schaltkopf 8' angeordnete Vorrichtung 80' zur Auswertung der Relativbewegung durch einen Schaltkontakt 22" gebildet, auf welchen diese Relativbewegung übertragen wird (vgl. Fig.9).

Im allgemeinen wird die im zweiten Schaltkopf 8' angeordnete Vorrichtung 80' zur Auswertung der Relativbewegung zur sogenannten Heißanzeige verwendet werden, wie sie zur Warnung vor einer Berührung einer zu heißen Stelle der Kochfläche bekannt ist. Es ist aber auch die Kombination mit anderen Meßvorrichtungen möglich. Insbesondere sind Meßvorrichtungen möglich, bei denen die Relativbewegung in ein analoges elektrisches Signal umgewandelt wird (vgl. Fig.5). Der in Fig.5 gezeigte Schaltkopf 8 bietet somit die Möglichkeit, beliebige Temperaturbegrenzer auf modulare Art aufzubauen. Temperaturbegrenzer bestehend aus einem Temperaturfühler 7 und einem Schaltkopf 8 können als solche bzw. mit beliebigen Erweiterungen auf einfache Weise hergestellt werden.

Zur Befestigung des zweiten Schaltkopfes 8' sind im Gehäuse des ersten Schaltkopfes 8 Gewindebohrungen 201 vorgesehen, in welche Schrauben 203 greifen, es können aber auch andere Befestigungsmittel wie etwa Laschen oder Klemmen, bzw. Aussparungen zum Einrasten von Laschen oder Klemmen vorgesehen sein. Es kann weiters vorgesehen sein, den zweiten Schaltkopf 8' als ganzes in den Schaltkopf 8 einzupassen (Fig.13) oder den weiteren Schaltkopf 8' mit einem Gewinde 204' zu versehen und dieses in ein am ersten Schaltkopf 8 angebrachtes Gewinde 204 eingreifen zu lassen (Fig.14). In all diesen Fällen ist am zweiten Schaltkopf 8' ein dem am ersten Schaltkopf 8 vorgesehenen komplementäres Befestigungsmittel 200' vorhanden.

Zur Übertragung der Relativbewegung der Ausdehnungselemente 9,10 untereinander zum zweiten Schaltkopf 8' ist in Fig.5 ein weiterer Stößl als weiteres Übertragungsglied 20' vorgesehen. Zur Übertragung können aber auch andere Elemente wie Stäbe oder Federn zur Anwendung kommen. Die Schaltköpfe 8, 8' können unabhängig voneinander in den Handel gebracht werden, das weitere Übertragungsglied 20' kann dabei wahlweise dem ersten Schaltkopf 8 oder dem zweiten Schaltkopf 8' beigegeben werden.

Zur Aufnahme des Übertragungsgliedes 20' sind in den Schaltköpfen 8 und 8' Aussparungen in Gestalt von Bohrungen 210 und 210' eingelassen. Es kann aber auch vorgesehen sein, einen oder beide Schaltköpfe 8, 8' so auszuführen, daß die Aussparung zur Aufnahme des Übertragungsgliedes 20' durch Weglassen einer Seite des Schaltkopfgehäuses gebildet wird, wie dies auch in Fig.13,14 skizziert ist. In diesem Fall kann erfindungsgemäß ein Verschlußdeckel 250 vorgesehen sein, durch welchen der entsprechende Schaltkopf 8, 8' verschlossen werden kann, wenn kein zweiter Schaltkopf an diesen befestigt ist (Fig.15). Ein Verschlußdeckel 250 kann sowohl für den ersten Schaltkopf 8 als auch für den zweiten Schaltkopf 8' vorgesehen sein. Darüberhinaus kann der Verschlußdeckel 250 über die vorhandenen Befestigungsmittel 200 bzw. 200' gehalten werden, oder es können weitere Befestigungsmittel für den Verschlußdeckel 250 vorgesehen sein.

In Fig.5 ist ein erfindungsgemäßer Schaltkopf 8 gezeigt, an den lediglich ein weiterer Schaltkopf 8' befestigt ist. Es ist aber im Sinne des modularen Aufbaus eines Gesamt-Moduls auch möglich, weitere Schaltköpfe 8" am zweiten Schaltkopf 8' zu befestigen (Fig.8). Dies kann z.B. dazu verwendet werden, um zweistufige Heißanzeigen zu realisieren, die lediglich auf einfachen Schaltkontakten zur Auswertung der Relativbewegung beruhen. Durch mehrfarbige Lämpchen können so z.B. die Zustände "kalt", "warm" und "heiß" des Kochfeldes dargestellt werden.

Die Fig.5-7 zeigen weitere mögliche Vorrichtungen 80' zur Auswertung der Relativbewegung des Stabes 9 im zweiten Zusatzmodul bzw. im zweiten Schaltkopf 8'. Natürlich ist es auch möglich, diese oder andere Vorrichtungen im ersten Schaltkopf 8 vorzusehen und entsprechend weitere in den Zusatzmodulen. Beispielsweise ist eine Meßvorrichtung möglich, die ein analoges, elektrisches Ausgangssignal liefert.

Eine mögliche Ausführungsform einer derartigen Meßvorrichtung ist z.B. ein induktiver Wegaufnehmer, der in Fig.5 in Form eines einfachen Tauchanker-Aufnehmer dargestellt ist. Dieser Tauchanker-Aufnehmer ist aus einer Spule 32, in die ein verschiebbarer, zwischen Übertragungsglied 20' und Feder 21 angeordneter Eisenkern 33 eintaucht, gebildet.

Die vom Stab 9 bewirkte Bewegung des Eisenkernes 33 wird dadurch erreicht, daß das zweite Übertragungsglied 20' durch das erste Übertragungsglied 20 mitbewegt wird. Dies kann, wie in Fig.5 gezeigt, auf einfache Weise dadurch erreicht werden, daß das Übertragungsglied 20' unmittelbar an die Feder 26 aufsetzt. In weiterer Ausführung der Erfindung kann auch vorgesehen werden, daß sich das erste Übertragungsglied 20 über die Kontaktfeder 26 hinaus erstreckt und so das zweite Übertragungsglied 20' mitführt. Dazu weist z.B. die Kontaktfeder 26 Durchbrechungen auf, durch welche das Übertragungsglied 20 hindurchgeführt ist. In diesem Fall kann vorgesehen sein, daß das Übertragungsglied 20 im Bereich der Querrippe 31 der Kontaktfeder 26 eine Schulter aufweist, mit welcher es die Kontaktfeder 26 weiterhin bewegen kann.

Die Meßvorrichtung 80' ist über elektrische Leitungen 55, 56 auf Anschlußfahnen 37, 38 geführt, über welche sie z.B. mit einer nicht mehr dargestellten Beschaltung zur Aufbereitung des Meßsignales für eine entsprechende Anzeige verbindbar ist.

Der induktive Aufnehmer der Fig.6 ist ein Querankeraufnehmer. Hier befindet sich die Spule 32 auf dem Schenkel eines U-förmigen Kerns 39. Der magnetische Kreis wird durch einen vom Kern 39 beabstandeten und wieder mit dem Übertragungsglied 20' verbundenen Queranker 40 geschlossen. Die durch Temperaturänderung hervorgerufenen Bewegung des Querankers 40 verändert seinen Abstand zum Kern 39, was sich wieder in Veränderung der Induktivität der Spule 32 äußert.

Die Befestigungsmittel 200' sind in Fig.6 durch Laschen 202' gebildet, welche in entsprechende Aussparungen im Schaltkopf 8 eingreifen können und so eine feste lösbare Verbindung der beiden Schaltköpfe 8, 8' ermöglichen.

In Fig.7 ist ein Temperaturbegrenzer dargestellt, bei welchem zur Vorspannung des Übertragungsgliedes 20' in Richtung des Stabes 9 eine U-förmige Feder 48, die sich mit ihrem ersten Schenkel 49 am Schaltkopf 8' und mit ihrem zweiten Schenkel 50 am Übertragungsglied 20' abstützt, vorgesehen ist. Die Meßvorrichtung ist hier durch einen Dehnungsmeßstreifen 51 gebildet, der auf der U-förmigen Feder 48 festgelegt ist.

In allen beschriebenen Ausführungsformen werden die zwischen der jeweiligen Meßvorrichtung 80' und den zugehörigen Anschlußfahnen 37, 38 verlaufenden elektrischen Leitungen 55, 56 vorzugsweise durch direkt auf eine dünne Keramikplatte aufgebrachte Leiterbahnen gebildet. Für das Festlegen dieser Leiterbahnen auf der Keramik wird das sogenannte "Direct-Copper-Bonding" (DCB)-Verfahren, ein besonders gute Verbindungen von Kupfer und Keramik lieferndes Verbindungsverfahren, verwendet.

Zur Weiterverarbeitung des von Meßvorrichtung gelieferten Signales können beispielsweise Wheatstone-Meßbrücken, mit denen Widerstandsänderungen in Änderungen ihrer Ausgangsspannung umgesetzt werden, verwendet werden. Bei denjenigen Realisierungen der Meßvorrichtung, bei denen eine Induktivität oder eine Kapazität und damit ein komplexer Widerstand verändert wird (Fig.5 bis 6), sind diese Wheatstone-Meßbrücken mit Wechselspannung zu betreiben.

Eine der Auswertschaltung nachgeordnete Anzeige kann z.B. die Form mehrerer in Reihe angeordneter Lämpchen haben, wobei die Anzahl der leuchtenden Lämpchen in Abhängigkeit vom Ausgangssignal der Meßvorrichtung verändert wird. Alternativ dazu könnte eine Leuchteinrichtung verwendet werden, deren Farbe durch das Meßsignal verändert wird oder ein mit der Meßvorrichtung verbundenes Zeigerinstrument eingesetzt werden.

In allen bisher angeführten Beispielen für mögliche Ausführungsformen der Erfindung war der zweite Schaltkopf 8' an der dem Temperaturfühler 7 gegenüberliegenden Seite des Schaltkopfes 8 angebracht. Dies ist jedoch nicht zwingend erforderlich, wie aus der in Fig.11 skizzierten weiteren Ausführungsmöglichkeit ersichtlich ist. Hier wird über ein Übertragungsglied 120 die Relativbewegung der Ausdehnungselemente auf eine quer zur ursprünglichen Ausdehnungsrichtung liegende zweite Richtung umgelenkt. Ebenso ist es möglich, zusätzliche Schaltköpfe 8' an der Seite des Temperaturfühlers 7 vorzusehen, wobei die Relativbewegung der Ausdehnungselemente entsprechend umgeleitet wird (Fig.12). Bei der in Fig. 11 und 12 skizzierten Ausführungsform erfolgt diese Umleitung der Relativbewegung durch einen geraden bzw. L-förmigen Balken, welcher um einen Bolzen 120' drehbar gelagert ist. Dadurch ist es möglich, die weiteren Schaltköpfe 8',8" auch in anderen Bereichen des Schaltkopfes 8 zu befestigen. Das Übertragungsglied 120 ändert die Richtung der vom Temperaturfühler ausgehenden und auszuwertenden Relativbewegung in die Richtung des zweiten bzw. der weiteren Schaltköpfe.

Die Fig.9 und 10 zeigen einen erfindungsgemäßen Temperaturbegrenzer mit modularem Aufbau. Dieser umfaßt einen erfindungsgemäßen Schaltkopf 8 sowie einen Temperaturfühler 7. Im Bereich des Temperaturfühlers 7 können weitere Zusatzmodule 71-75 und in dem dem Temperaturfühler 7 gegenüberliegendem Bereich des Schaltkopfes 8 können weitere Schaltköpfe 8',8" befestigt werden. Bei dem skizzierten Basis-Modul, bestehend aus Schaltkopf 8 und Temperaturfühler 7, handelt es sich um einen Temperaturbegrenzer zur Vermeidung der Überhitzung einer Ceranplatte. Über das skizzierte Kontaktsystem 22' kann etwa die Stromzufuhr zu einem Heizkörper bzw. die Gaszufuhr zu einer Gasheizung unterbrochen werden.

Bei der in Fig.9 gezeigten Ausführungsform der Erfindung können dem Basis-Modul weitere Module dadurch angefügt werden, daß die Module auf den Temperaturfühler 7 aufgesteckt werden. Dafür sind die Grundkörper 70 der Zusatzmodule 71-75 mit Bohrungen 220' versehen. Zusätzlich ist eine Verbindung mit dem Schaltkopf 8 selbst möglich. So können z.B. Befestigungselemente wie Laschen oder Gewinde zur Befestigung der Zusatzmodule 71-75 direkt am Schaltkopf 8 vorgesehen sein. Diese Befestigungselemente können am Schaltkopf 8 und/oder an den Zusatzmodulen 71-75 vorgesehen sein. Weiters ist es möglich, daß der Temperaturfühler 7 selbst das Befestigungselement im Sinne der Erfindung bildet, indem die Zusatzmodule über eine Preßpassung auf den Temperaturfühler 7 aufgesteckt werden.

Im folgenden werden die in Fig.9 skizzierten Zusatzmodule kurz beschrieben. Bei dem Sensor-Modul zur induktive Kochguterkennung 71 wird die Induktivität der Spule 71' überwacht. Ein auf die Kochplatte gestelltes Kochgeschirr aus einem der üblichen Materialien wie Stahl oder Kupfer beeinflußt die Induktivität der Spule 71', welche Änderung erkannt und ausgewertet werden kann. Durch eine genaue Auswertung der Induktivitätsänderungen können Aussagen über das Material des Kochgeschirrs als auch über seine Temperatur getroffen werden.

Das Sensor-Modul zur analogen Temperaturmessung 72, weist einen temperaturabhängigen Widerstand 72' auf, dessen Widerstandswert gemessen und ausgewertet wird und so eine Aussage über die aktuelle Temperatur im Kochfeld gibt. Im allgemeinen wird hierzu ein ohmscher Widerstand verwendet, es können aber auch allgemeinere temperaturabhängige Impedanzen zur Anwendung gelangen. Als besonders vorteilhaft hat sich erwiesen, den Widerstand durch eine auf den Grundkörper 70, etwa mittels Siebdruck, aufgedruckte Widerstandspaste auszubilden.

Beim Ankochen, d.h. beim ersten Anschalten der Beheizung, kommt es oft zu einer ungleichmäßigen Erwärmung des Beheizungsraumes. Insbesondere kommt es dabei oft zu einer überproportionalen Erwärmung des Temperatursensors 72, da dieser näher am Heizwendel 3 gelegen ist als das Kochfeld 5. Auf diese Weise kann es zum ungewollten Abschalten der Beheizung kommen, obwohl keine Gefahr einer Überhitzung der Kochplatte 5 besteht. Um dieser Gefahr entgegenzuwirken, ist es zweckmäßig, den Temperatursensor 72 bzw. den Widerstand 72' mit einem Wärmeschild 172 zu versehen, welches eine zu schnelle Erwärmung des Sensor-Moduls bzw. des Widerstandes 72' beim Ankochen verhindert. Dies kann durch Abschirmplatten oder dergleichen erfolgen. Bei einer besonders einfachen Ausführungsform dient der Grundkörper 70 selbst durch seine Masse als Wärmeschild (Fig. 16,17). Dabei wird der Widerstand 72' auf lediglich einer Seite des Sensor-Moduls 72 aufgebracht und dieses so in das Kochfeld eingebracht, daß der Grundkörper 70 zwischen Heizwendel 3 und Widerstand 72' liegt und so den Widerstand 72' abschirmt. Durch das Vorsehen eines Wärmeschildes 172 wird gleichzeitig eine zu schnelle Erwärmung des Temperaturfühlers 7 beim Ankochen verhindert.

Eine weiter Möglichkeit die Temperaturen des Widerstandes 72' und der Kochplatte 5 in Übereinstimmung zu bringen, besteht darin, den Grundkörper 72 und die Kochplatte 5 aus demselben Material auszubilden. Insbesondere sind Sensor-Module aus Keramik/Ceran vorteilhaft. Durch Verwendung desselben Materials wird gewährleistet, daß sich der Widerstand 72' genauso schnell erhitzt wie die Ceranplatte des Kochfeldes.

Das Anzeige-Modul zur Heißanzeige 73 beinhaltet eine Anzeigevorrichtung 73'. Dadurch kann die Information darüber, ob die Kochplatte gefahrlos berührt werden kann, unmittelbar an der Gefahrenzone abgelesen werden.

Bei den Zusatzmodulen 74 und 75 handelt es sich um Zünder zum Zünden einer Gasflamme unter dem Ceran-Kochfeld. Bei gasbeheizten Kochfeldern ist es notwendig, neben dem erwähnten Temperaturbegrenzer auch eine Vorrichtung zum Entzünden des Gases innerhalb des Beheizungsraumes vorzusehen.

Der Funkenzünder 74 weist dabei zwei Elektroden 74', 74" auf, die eine Funkenstrecke mit genau bestimmbaren Abstand bilden. Beim Anlegen einer entsprechend großen Spannung an den beiden Elektroden 74', 74", die bei der skizzierten Ausführungsform im Bereich von 10 bis 20 kV liegt, bringt der überspringende Funke das Gas zur Entzündung.

Beim Glühzünder 75 wird das Gas durch einen Glühwendel entzündet, welcher in der in Fig.9 skizzierten Ausführungsform durch eine am Grundkörper 70 festgelegte Heizspirale 75 gebildet ist.

Sämtliche Zusatzmodule weisen Bohrungen 220' auf, die zur Aufnahme des Temperaturfühlers 7 dienen, womit die Befestigung der Zusatzmodule am erfindungsgemäßen Temperaturbegrenzer erfolgt.

Der zweite Schaltkopf 8' ist als Restwärme-Modul ausgeführt, das zur Heißanzeige dient, wobei durch den skizzierten Kontakt 22" die Temperatur der Kochstelle mit zwei Werten, nämlich "zu heiß für gefahrlose Berührung" und "ausreichend kühl für gefahrlose Berührung" beschrieben wird.

Fig. 10 zeigt eine erfindungsgemäße Kombination mehrerer Module bestehend aus einem Basismodul umfassend Temperaturfühler 7 und Schaltkopf 8, einem Restwärme-Modul bzw. Schaltkopf 8' und einem Funkenzünder 74. Die dargestellte Kombination kann als Temperaturbegrenzer für ein Gasceran-Kochfeld eingesetzt werden.

## Patentansprüche

1. Schaltkopf (8) zur Befestigung an einen langgestreckte Ausdehnungselemente (9,10) mit voneinander verschiedenen Wärmeausdehnungskoeffizienten umfassenden Temperaturfühler (7) und zur Aufnahme einer ersten Vorrichtung (80) zur Auswertung der Relativbewegung der Ausdehnungselemente (9,10) untereinander, **dadurch gekennzeichnet, daß** erste Befestigungsmittel (200) zur Befestigung zumindest eines Ankoppelschaltkopfes (8') vorgesehen sind und daß zumindest eine erste Aussparung (210) zur Aufnahme eines zweiten Übertragungsgliedes (20') zur Weiterleitung der Relativbewegung der Ausdehnungselemente (9,10) an den zumindest einen Ankoppelschaltkopf (8') vorgesehen ist.

2. Schaltkopf (8), nach Anspruch 1, **dadurch gekennzeichnet, daß** die erste Aussparung (210) durch Weglassen einer Seitenwand des Schaltkopfs (8) gebildet ist.

3. Schaltkopf (8) nach Anspruch 1 oder 2, **dadurch gekennzeichnet, daß** der Schaltkopf (8) die erste Vorrichtung (80) zur Auswertung der Relativbewegung umfasst und daß die erste Vorrichtung (80) zur Auswertung der Relativbewegung als ein erster elektrischer Schaltkontakt (22') ausgebildet ist.

4. Schaltkopf (8) nach Anspruch 1, 2 oder 3, **dadurch gekennzeichnet, daß** der Schaltkopf (8) ein erstes Übertragungsglied (20) in Gestalt eines entlang seiner Längsachse verschiebbar im Schaltkopf (8) gelagerten Stößls umfasst, wobei das erste Übertragungsglied (20) zur Übertragung der Relativbewegung der Ausdehnungselemente (9,10) auf die erste Vorrichtung (80) zur Auswertung dieser Relativbewegung vorgesehen ist.

5. Schaltkopf (8) nach einem der Ansprüche 1-4, **dadurch gekennzeichnet, daß** der Schaltkopf (8) das zweite Übertragungsglied (20') zur Weiterleitung der Relativbewegung der Ausdehnungselemente (9,10) an den zumindest einen Ankoppelschaltkopf (8') umfasst.

6. Schaltkopf (8) nach Anspruch 5, **dadurch gekennzeichnet, daß** das zweite Übertragungsglied (20') durch einen entlang seiner Längsachse verschiebbar im Schaltkopf (8) gelagerten Stößl gebildet ist.

7. Schaltkopf (8) nach einem der Ansprüche 1-6, **dadurch gekennzeichnet, daß** der Schaltkopf (8) durch einen abnehmbaren Verschlußdeckel (250) verschlossen ist.

8. Ankoppelschaltkopf (8') zur Aufnahme einer zweiten Vorrichtung (80') zur Auswertung der Relativbewegung zweier oder mehrerer langgestreckter Ausdehnungselemente (9,10) mit voneinander verschiedenen Wärmeausdehnungskoeffizienten untereinander, **dadurch gekennzeichnet, daß** zweite Befestigungsmittel (200') zur Befestigung an einem Schaltkopf (8) vorgesehen sind und daß zumindest eine zweite Aussparung (210') zur Aufnahme eines zweiten Übertragungsgliedes (20') zur Weiterleitung der Relativbewegung der Ausdehnungselemente (9,10) an diesen Ankoppelschaltkopf (8') vorgesehen ist.

9. Ankoppelschaltkopf (8') nach Anspruch 8, **dadurch gekennzeichnet, daß** die zweite Aussparung (210') durch Weglassen einer Seitenwand des Ankoppelschaltkopfes (8') gebildet ist.

10. Ankoppelschaltkopf (8') nach Anspruch 8 oder 9 mit einer zweiten Vorrichtung (80'), **dadurch gekennzeichnet, daß** der Ankoppelschaltkopf (8') die zweite Vorrichtung (80') zur Auswertung der Relativbewegung umfasst und daß die zweite Vorrichtung (80') zur Auswertung der Relativbewegung als ein zweiter elektrischer Schaltkontakt (22") ausgebildet ist.

11. Ankoppelschaltkopf (8') nach einem der Ansprüche 8-10, **dadurch gekennzeichnet, daß** der Ankoppelschaltkopf (8') das zweites Übertragungsglied (20') zur Weiterleitung der Relativbewegung der Ausdehnungselemente (9,10) an diesen Ankoppelschaltkopf (8') umfasst.

12. Ankoppelschaltkopf (8') nach Anspruch 11, **dadurch gekennzeichnet, daß** das zweite Übertragungsglied (20') durch einen entlang seiner Längsachse verschiebbar im Ankoppelschaltkopf (8') gelagerten Stößl gebildet ist.

13. Ankoppelschaltkopf (8') nach einem der Ansprüche 8-12, **dadurch gekennzeichnet, daß** der Ankoppelschaltkopf (8') durch einen abnehmbaren Verschlußdeckel (250) verschlossen ist.

14. Temperaturbegrenzer umfassend einen langgestreckte Ausdehnungselemente (9,10) mit voneinander verschiedenen Wärmeausdehnungskoeffizienten umfassenden Temperaturfühler (7), **gekennzeichnet durch** einen Schaltkopf (8) nach einem der Ansprüche 1-7, welcher in einem zweiten Endbereich (110) des Temperaturfühlers (7) angeordnet ist, und einen Ankoppelschaltkopf (8') nach einem der Ansprüche 8-13, welcher mit dem Schaltkopf (8) verbunden ist.

15. Temperaturbegrenzer nach Anspruch 14, **dadurch gekennzeichnet, daß** ein Zusatzmodul (71-75) vorgesehen ist, welches einen mit einer Bohrung (220') versehenen, vorzugsweise aus Keramik gebildeten, Grundkörper (70) umfaßt, mit welcher Bohrung (220') das Zusatzmodul (71-75) über den Temperaturfühler (7) gesteckt ist.

16. Temperaturbegrenzer nach Anspruch 15, **dadurch gekennzeichnet, daß** das Zusatzmodul (71-75) direkt mit dem Schaltkopf (8) verbunden ist.

17. Temperaturbegrenzer nach einem der Ansprüche 14-16, **dadurch gekennzeichnet, daß** das Zusatzmodul (72) einen am Grundkörper (70) festgelegten Widerstand (72'), vorzugsweise ohmschen Widerstand, mit temperaturabhängigem Widerstandswert aufweist.

18. Temperaturbegrenzer nach Anspruch 17, **dadurch gekennzeichnet, daß** der Widerstand (72') durch eine auf den Grundkörper (70), vorzugsweise mittels Siebdruck, aufgedruckte Widerstandspaste gebildet ist.

19. Temperaturbegrenzer nach Anspruch 17 oder 18, **dadurch gekennzeichnet, daß** der Widerstand (72') durch einen Wärmeschild (172) abgeschirmt ist.

20. Temperaturbegrenzer nach Anspruch 19, **dadurch gekennzeichnet, daß** der Wärmeschild (172) durch die Masse des Grundkörpers (70) gebildet ist.

21. Temperaturbegrenzer nach einem der Ansprüche 14-16, **dadurch gekennzeichnet, daß** das Zusatzmodul (74) zwei am Grundkörper (70) festgelegte, eine Funkenstrecke zwischen sich ausbildende Elektroden (74',74'') aufweist.

22. Temperaturbegrenzer nach einem der Ansprüche 14-16, **dadurch gekennzeichnet, daß** das Zusatzmodul (75) einen am Grundkörper (70) festgelegten, vorzugsweise als Spirale ausgeführten, Heizwiderstand (75') aufweist.

## Claims

1. A breaker head (8) for fastening to oblong expansion elements (9, 10) with temperature sensors (7) having mutually different coefficients of thermal expansion and for receiving a first apparatus (80) for evaluating the relative movement of the expansion elements (9, 10) among each other, **characterized in that** the first fastening means (200) are provided for fastening at least one coupling breaker head (8') and that at least a first recess (210) for receiving a second transfer element (20') is provided for relaying the relative movement of the expansion elements (9, 10) to the at least one coupling breaker head (8').

2. A breaker head (8) according to claim 1, **characterized in that** the first recess (21) is formed by omitting a side wall of the breaker head (8).

3. A breaker head (8) according to claim 1 or 2, **characterized in that** the breaker head (8) comprises the first apparatus (80) for evaluating the relative movement and that the first apparatus (80) is arranged as a first electric switching contact (22') for evaluating the relative movement.

4. A breaker head (8) according to claim 1, 2 or 3, **characterized in that** the breaker head (8) comprises a first transfer member (20) in the form of a tappet which is held in a displaceable manner along its longitudinal axis in the breaker head (8), with the first transfer member (20) being provided for transmitting the relative movement of the expansion elements (9, 10) onto the first apparatus (80) for evaluating said relative movement.

5. A breaker head (8) according to one of the claims 1 to 4, **characterized in that** the breaker head (8) comprises the second transfer member (20') for relaying the relative movement of the expansion elements (9, 10) to the at least one coupling breaker head (8').

6. A breaker head (8) according to claim 5, **characterized in that** the second transfer member (20') is formed by a tappet which is held in a displaceable manner along its longitudinal axis in the breaker head (8).

7. A breaker head (8) according to one of the claims 1 to 6, **characterized in that** the breaker head (8) is sealed by a removable cover lid (250).

8. A coupling breaker head (8') for receiving a second apparatus (80') for evaluating the relative movement of two or several oblong expansion elements (9, 10) with different coefficients of thermal expansion among each other, **characterized in that** second fastening means (200') are provided for fastening to a breaker head (8) and that at least a second recess (210') is provided for receiving a second transfer member (20') for relaying the relative movement of the expansion elements (9, 10) to said coupling breaker head (8').

9. A coupling breaker head (8') according to claim 8, **characterized in that** the second recess (210') is formed by omitting a side wall of the coupling breaker head (8').

10. A coupling breaker head (8') according to claim 8 or 9 with a second apparatus (80'), **characterized in that** the coupling breaker head (8') comprises the second apparatus (80') for evaluating the relative movement and that the second apparatus (80') is arranged as a second electric switching contact (22") for evaluating the relative movement.

11. A coupling breaker head (8') according to one of the claims 8 to 10, **characterized in that** the coupling breaker head (8') comprises the second transfer member (20') for relaying the relative movement of the expansion elements (9, 10) to said coupling breaker head (8').

12. A coupling breaker head (8') according to claim 11, **characterized in that** the second transfer member (20') is formed by a tappet which is held in a displaceable manner along its longitudinal axis in the coupling breaker head (8').

13. A coupling breaker head (8') according to one of the claims 8 to 12, **characterized in that** the coupling breaker head (8') is sealed by a removable cover lid (250).

14. A temperature limiter, comprising oblong expansion elements (9, 10) with temperature sensors (7) having mutually different coefficients of thermal expansion, **characterized by** a breaker head (8) according to one of the claims 1 to 7 which is arranged in a second end section (110) of the temperature sensor (7) and a coupling breaker head (8') according to one of the claims 8 to 13 which is connected with the breaker head (8).

15. A temperature limiter according to claim 14, **characterized in that** an additional module (71 to 75) is provided which comprises a basic body (70) which is provided with a bore (220'), is formed preferably of a ceramic material, and with which bore (220') the additional module (71 to 75) is placed over the temperature sensor (7).

16. A temperature limiter according to claim 15, **characterized in that** the additional module (71 to 75) is connected directly with the breaker head (8).

17. A temperature limiter according to one of the claims 14 to 16, **characterized in that** the additional module (72) comprises a resistor (72'), preferably an ohmic resistance, fixed to the basic body (70) and comprising a temperature-dependent resistance value.

18. A temperature limiter according to claim 17, **characterized in that** the resistor (72') is formed by a resistance paste printed onto the basic body (70), preferably by means of screen-printing.

19. A temperature limiter according to claim 17 or 18, **characterized in that** the resistor (72') is screened by a heat shield (172).

20. A temperature limiter according to claim 19, **characterized in that** the heat shield (172) is formed by the mass of the basic body (70).

21. A temperature limiter according to one of the claims 14 to 16, **characterized in that** the additional module (74) comprises two electrodes (74', 74") which are fixed to the basic body (70) and form a discharge gap between themselves.

22. A temperature limiter according to one of the claims 14 to 16, **characterized in that** the additional module (75) comprises a heating resistor (75') which is fixed to the basic body (70) and is preferably arranged as a spiral.

## Revendications

1. Tête de commutation (8) destinée à être fixée sur un capteur de température (7) comprenant des éléments de dilatation (9, 10) de forme allongée ayant des coefficients de dilatation thermique différents et à recevoir un premier dispositif (80) d'évaluation du mouvement relatif des éléments de dilatation (9, 10) l'un par rapport à l'autre, **caractérisée en ce que** des premiers moyens de fixation (200) destinés à la fixation d'au moins une tête de commutation de couplage (8') sont prévus et qu'au moins un premier dégagement (210) destiné à recevoir un deuxième organe de transmission (20') destiné à transférer le mouvement relatif des éléments de dilatation (9, 10) à l'au moins une tête de commutation de couplage (8') est prévu.

2. Tête de commutation (8) selon la revendication 1, **caractérisée en ce que** le premier dégagement (210) est formé par l'élimination d'une paroi latérale de la tête de commutation (8).

3. Tête de commutation (8) selon la revendication 1 ou 2, **caractérisée en ce que** la tête de commutation (8) comprend le premier dispositif (80) d'évaluation du mouvement relatif et que le premier dispositif (80) d'évaluation du mouvement relatif est conformé en forme de premier contact de commutation (22') électrique.

4. Tête de commutation (8) selon la revendication 1, 2 ou 3, **caractérisée en ce que** la tête de commutation (8) comprend un premier organe de transmission (20) sous forme d'une tige de commande montée mobile en coulissement selon son axe longitudinal dans la tête de commutation (8), le premier organe de transmission (20) étant prévu pour transmettre le mouvement relatif des éléments de dilatation (9, 10) au premier dispositif (80) d'évaluation de ce mouvement relatif.

5. Tête de commutation (8) selon l'une quelconque des revendications 1-4, **caractérisée en ce que** la tête de commutation (8) comprend le deuxième organe de transmission (20') destiné à transférer le mouvement relatif des éléments de dilatation (9, 10) à l'au moins une tête de commutation de couplage (8').

6. Tête de commutation (8) selon la revendication 5, **caractérisée en ce que** le deuxième organe de transmission (20') est formé par une tige de commande montée mobile en coulissement selon son axe longitudinal dans la tête de commutation (8).

7. Tête de commutation (8) selon l'une quelconque des revendications 1-6, **caractérisée en ce que** la tête de commutation (8) est fermée par un couvercle de fermeture (250) amovible.

8. Tête de commutation de couplage (8') destinée à recevoir un deuxième dispositif (80') d'évaluation du mouvement relatif entre deux ou plusieurs éléments de dilatation (9, 10) de forme allongée ayant des coefficients de dilatation thermique différents, **caractérisée en ce que** sont prévus des deuxièmes moyens de fixation (200') destinés à être fixés sur une tête de commutation (8) et qu'est prévu au moins un deuxième dégagement (210') destiné à recevoir un deuxième organe de transmission (20') destiné à transférer le mouvement relatif des éléments de dilatation (9, 10) à cette tête de commutation de couplage (8').

9. Tête de commutation de couplage (8') selon la revendication 8, **caractérisée en ce que** le deuxième dégagement (210') est formé par élimination d'une paroi latérale de la tête de commutation de couplage (8').

10. Tête de commutation de couplage (8') selon la revendication 8 ou 9 avec un deuxième dispositif (80'), **caractérisée en ce que** la tête de commutation de couplage (8') comprend le deuxième dispositif (80') d'évaluation du mouvement relatif et que le deuxième dispositif (80') d'évaluation du mouvement relatif est conformé en forme de deuxième contact de commutation (22") électrique.

11. Tête de commutation de couplage (8') selon l'une quelconque des revendications 8-10, **caractérisée en ce que** la tête de commutation de couplage (8') comprend le deuxième organe de transmission (20') destiné à transférer le mouvement relatif des éléments de dilatation (9, 10) à cette tête de commutation de couplage (8').

12. Tête de commutation de couplage (8') selon la revendication 11, **caractérisée en ce que** le deuxième organe de transmission (20') est formé par une tige de commande montée mobile en coulissement selon son axe longitudinal dans la tête de commutation de couplage (8').

13. Tête de commutation de couplage (8') selon l'une quelconque des revendications 8-12, **caractérisée en ce que** la tête de commutation de couplage (8') est fermée par un couvercle de fermeture (250) amovible.

14. Limiteur de température comprenant un capteur de température (7) comprenant des éléments de dilatation (9, 10) de forme allongée ayant des coefficients de dilatation thermique différents, **caractérisé par** une tête de commutation (8) selon l'une quelconque des revendications 1-7 qui est disposée dans une deuxième zone d'extrémité (110) du capteur de température (7) et par une tête de commutation de couplage (8') selon l'une quelconque des revendications 8-13 qui est reliée à la tête de commutation (8).

15. Limiteur de température selon la revendication 14, **caractérisé en ce qu'**est prévu un module supplémentaire (71-75) qui comprend un corps de base (70) réalisé de préférence en céramique et muni d'un trou (220') par lequel (220') le module supplémentaire (71-75) est mis en place sur le capteur de température (7).

16. Limiteur de température selon la revendication 15, **caractérisé en ce que** le module supplémentaire (71-75) est relié directement à la tête de commutation (8).

17. Limiteur de température selon l'une quelconque des revendications 14-16, **caractérisé en ce que** le module supplémentaire (72) comporte un résistor (72'), de préférence un résistor ohmique, qui est fixé sur le corps de base (70) et dont la résistance varie en fonction de la température.

18. Limiteur de température selon la revendication 17, **caractérisé en ce que** le résistor (72') est formé par une pâte résistive imprimée, de préférence par sérigraphie, sur le corps de base (70).

19. Limiteur de température selon la revendication 17 ou 18, **caractérisé en ce que** le résistor (72') est protégé par un bouclier thermique (172).

20. Limiteur de température selon la revendication 19, **caractérisé en ce que** le bouclier thermique (172) est formé par la masse du corps de base (70).

21. Limiteur de température selon l'une quelconque des revendications 14-16, **caractérisé en ce que** le module supplémentaire (74) comporte deux électrodes (74', 74") fixées sur le corps de base (70) et formant entre elles un éclateur.

22. Limiteur de température selon l'une quelconque des revendications 14-16, **caractérisé en ce que** le module supplémentaire (75) comporte une résistance chauffante (75') fixée sur le corps de base (70) et de préférence réalisée sous forme de spirale.
